# FASCICULE DE BREVET EUROPEEN

(11) **EP 1 009 674 B1**
(45) Date de publication et mention de la délivrance du brevet: **19.02.2003**
(21) Numéro de dépôt: 98924371.2
(22) Date de dépôt: 04.05.1998
(51) Int. Cl.: B65D 41/04

(54) **CAPSULE METALLIQUE DE BOUCHAGE A INSERT PLASTIQUE**
METALLKAPSEL MIT KUNSTOFFEINLAGE
SEALING METAL CAP WITH PLASTIC INSERT

(30) Priorité: 12.05.1997 FR 9706009
(43) Date de publication de la demande: 21.06.2000
(73) Titulaire: PECHINEY EMBALLAGE ALIMENTAIRE, 92115 Clichy (FR)
(72) Inventeur: GRANGER, Jacques, F-33500 Libourne (FR); PEYRIN, Yves, F-71100 Chalon-sur-Saône (FR)
(74) Mandataire: Pigasse, Daniel
(86) Numéro de dépôt international: FR9800893
(87) Numéro de publication internationale: WO98051581

(56) Documents cités:
- WO-A-94/20237
- GB-A- 727 529
- US-A- 3 303 953
- US-A- 3 587 898

## Description

### DOMAINE DE L'INVENTION

L'invention concerne le domaine des capsules de bouchage métalliques et plus particulièrement celui des capsules de bouchage à insert plastique fileté adapté aux bagues de verrerie à vis. Ces capsules sont destinées principalement au bouchage de récipients, flacons et bouteilles contenant des alcools et spiritueux.

### ETAT DE LA TECHNIQUE

Les capsules de bouchage à insert plastique, typiquement les capsules SUPALUXE ® commercialisées par la demanderesse, sont constituées d'une capsule métallique, d'un insert plastique, et éventuellement d'un joint si l'insert lui-même n'assure pas la fonction d'étanchéité.

L'assemblage de l'insert plastique dans la capsule métallique est réalisé par emmanchement à force de l'insert dans la capsule métallique.

La figure 2 représente une capsule typique de l'état de la technique avec un joint rapporté. Comme on peut le voir sur cette figure, l'intérêt majeur de ce type de capsule réside dans le fait que la capsule métallique externe ne porte elle-même aucune trace de filetage, ce qui contribue à la qualité esthétique de la capsule et du conditionnement, typiquement un flacon ou une bouteille. Par ailleurs, l'insert plastique fileté permet de réaliser un grand nombre de cycles de bouchage-débouchage, donc de vissage-dévissage sans modification géométrique de la capsule, ce qui est nécessaire dans le cas de conditionnement d'alcools et spiritueux.

Par ailleurs, on connaît par le brevet US 3,587,898 un dispositif de fermeture d'un récipient doté d'un goulot fileté, le dispositif étant formé de la manière suivante :
- on approvisionne des manchons rétractables et on les thermorétracte, par chauffage, sur le goulot du récipient,
- puis, après avoir rempli le récipient, on fixe au-dessus du manchon, par activation à la chaleur, une capsule métallique contenant intérieurement un adhésif activable à la chaleur.

### PROBLEME POSE

Le problème posé par ces capsules est essentiellement lié au dévissage de la capsule, en particulier lorsque le contenu du récipient comprend du sucre ou tout autre produit susceptible de cristalliser. En effet, la cristallisation du sucre contenu dans le liquide embouteillé peut bloquer l'insert plastique sur la bague de verrerie, de sorte que, lors du dévissage de la capsule, la capsule métallique glisse sur l'insert, la cohésion entre la bague de verrerie et l'insert étant supérieure à celle entre la capsule métallique et l'insert, ce qui ne permet pas l'ouverture de la bouteille.

Pour résoudre ce problème, il a été tenté d'augmenter le couple limite à partir duquel il y a désolidarisation en rotation de la capsule métallique et de l'insert. Pour cela, la demanderesse a tenté de réduire le jeu de serrage entre l'insert et la capsule métallique, d'augmenter la rugosité des surfaces en contact, de modifier la nature de l'insert, d'introduire une couche d'adhésif ou de hot-melt entre la capsule métallique et l'insert. Ces mesures n'ont pas permis de résoudre le problème posé.

### DESCRIPTION DE L'INVENTION

Selon l'invention, la capsule de bouchage à insert plastique, pour bouchage de récipients à vis, comprend une capsule métallique constituée d'une tête et d'une jupe, un insert en matière plastique positionné à l'intérieur de ladite capsule métallique et solidarisé avec celle-ci par un moyen de fixation, et est caractérisée en ce que ledit moyen de fixation est constitué par une couche adhérant à ladite capsule métallique s'étendant sur tout ou partie de la partie de ladite capsule métallique en regard dudit insert, en ce que ladite couche comprend de ladite matière plastique à l'état divisé, et en ce qu'elle est thermoscellée audit insert.

De préférence, ladite couche s'étend sur toute la partie de ladite capsule métallique en regard dudit insert.

En effet, si ladite couche recouvre toute la surface intérieure de ladite capsule métallique, il peut apparaître des problèmes au capsulage liés au manque de glissement de la capsule finale.

La solution trouvée par la demanderesse permet d'augmenter considérablement le couple de glissement de l'insert dans la capsule métallique, typiquement de le multiplier par 6. Ce couple, mesuré selon la nonne NF H 35103, passe de moins de 17 lbs.inch (soit 1,9 N.m) à plus de 100 lbs.inch (soit 11.3 N.m).

Avec les moyens de l'invention, le problème posé est totalement résolu. En effet, avec toutes les capsules obtenues selon l'invention, il n'a jamais été observé de désolidarisation entre l'insert et la capsule métallique, même avec des dépôts de sucre très cristallisés.

### DESCRIPTION DES FIGURES

La figure 1 représente, en demi-coupe axiale, une capsule (1) selon l'invention comprenant une capsule métallique (2) et un insert (4) solidarisés par une couche (3). Au fond de l'insert (4) est placé un joint d'étanchéité (10). La jupe de la capsule (1) porte une ligne circulaire d'affaiblissement constituée d'une succession de ponts (11).

La figure 2 est une représentation, analogue à celle de la figure 1, d'une capsule (1000) selon l'état de la technique.

Les figures 3, 4 et 5a à 5e illustrent les différentes étapes d'un mode de fabrication de capsules selon l'invention.

A la figure 3, est représenté, en coupe, le vernissage « intérieur » d'une bande de métal (7) en bobine avec une vernisseuse comprenant un rouleau de vernissage (71) trempant dans un bac de vernis liquide (72), de manière à former une bande de métal revêtu (8), les moyens de séchage ou de cuisson du vernis n'ayant pas été représentés.

A la figure 4, analogue à la figure 3, est représentée l'étape suivante où est effectué le dépôt repéré ou « spot-coating » de ladite couche adhérente sur la bande de métal revêtu (8). On peut utiliser pour cela une technique de type sérigraphie, avec une grille cylindrique (81) à alvéoles ouvertes ou fermées selon que le mélange liquide (82) doit être déposé ou non sur la bande de métal revêtu (8) pour former après séchage ou cuisson une bande (9) revêtue de ladite couche (3). On peut aussi utiliser le procédé offset pour déposer une couche de vernis sur des parties prédéterminées de la bande (8).

Comme à la figure 3, les moyens de séchage ou de cuisson du mélange liquide (82) n'ont pas été représentés.

La figure 5a représente, en vue de dessus et en coupe, le flan circulaire (900) découpé dans la bande (9) obtenue à la figure 4, en vue de sa mise en forme, typiquement par emboutissage et étirage.

La figure 5b représente, en coupe axiale, la capsule métallique (2) obtenue par mise en forme du flan (900).

La figure 5d schématise, eu coupe, l'assemblage de la capsule métallique de la figure 5b et d'un insert (4), par thermoscellage à l'aide d'un ensemble de poinçon (5) et d'une matrice chauffante (6) maintenue à une température T, exerçant une pression P pendant un temps t.

La figure 5e schématise, en coupe, la capsule finale (1) obtenue selon l'invention.

La figure 6 schématise en coupe une seconde modalité de l'invention dans laquelle la bande (90), correspondant à la bande (9) de la modalité précédente, comprend à la fois une couche (3) sur une face de la bande et une couche (30) sur l'autre face de la bande.

Dans ce cas, la bande de métal (7) est également recouverte d'un revêtement extérieur (210), analogue au revêtement intérieur (21).

Les figures 7 et 8 illustrent en coupe les capsules (100) obtenues à partir de la bande (90). Ces capsules (100) comprennent un capuchon en matière plastique identique à celle contenue dans ladite couche (30) thermoscellé grâce à ladite couche (30) externe. Les figures 7 et 8 à 8c illustrent quelques formes non limitatives de ces capuchons (12), à tête arrondie (figure 12) ou plane (figures 8 à 8c), et dans ce cas de section circulaire (figure 8a), carrée (figure 8b), hexagonale (figure 8c).

### DESCRIPTION DETAILLEE DE L'INVENTION

Selon l'invention, ladite couche (3) solidarisant ledit insert (4) et ladite capsule métallique (2) comprend une quantité suffisante de ladite matière plastique à l'état divisé pour assurer par thermoscelllage une adhérence élevée permettant de répondre au problème posé. Ainsi, dans le cas où ledit insert est en polyoléfine, de préférence en PE ou en PP, ladite couche comprend au moins 3 % en poids de ladite polyoléfine.

Typiquement, ladite couche adhérente (3) est un vernis thermodurcissable comprenant de 5 à 30% en poids de ladite polyoléfine, de manière à adhérer simultanément audit insert (4) et à ladite capsule métallique (2).

De préférence, ledit vernis thermodurcissable est un vernis époxy.

Dans ce cas, ladite capsule métallique (2) comprend un revêtement intérieur (21) formé d'une couche de vernis époxy.

Selon l'invention, ladite capsule métallique (2) est en aluminium, en fer, en étain, ou matériau multicouches comprenant une couche intérieure métallique.

Selon une modalité de l'invention, la capsule de bouchage (1) peut comprendre un joint d'étanchéité rapporté (10), comme illustré sur la figure 1. Ce joint, connu en lui-même, est maintenu au fond de l'insert typiquement par une gorge circulaire.

Selon une autre modalité non représenté sur les figures, la capsule de bouchage (1) peut comprendre, au lieu d'un joint (10), un insert auto-jointant assurant par lui-même l'étanchéité requise.

En outre, la capsule (1) selon l'invention peut comprendre des moyens destinés à faciliter la première ouverture, et de préférence au moins une ligne d'affaiblissement, ou plusieurs lignes d'affaiblissement formant une languette déchirable.

La figure 1 représente une capsule avec une seule ligne d'affaiblissement formée par une succession de ponts (11) qui sont rompus lors de la première ouverture.

Un autre objet de l'invention est constitué par le procédé de fabrication de capsules (1) selon l'invention.

Dans ce procédé :
a) on approvisionne de la bande ou feuille métallique (7) destinée à former de façon connue en elle-même ladite capsule métallique,
b) de préférence, on forme sur la totalité de la face « intérieure » de ladite bande ou feuille, de manière connue en elle-même, une couche de vernis (21), destinée à permettre la mise en forme de ladite bande ou feuille métallique notamment par emboutissage et étirage,
c) on forme ensuite, par dépôt repéré ou « spot-coating », ladite couche adhérente (3) sur la partie de ladite face « intérieure » destinée à se trouver, en regard de tout ou partie dudit insert,
d) on met en forme la feuille ou bande (9) obtenue en c) de manière à obtenir, de manière connue en elle-même, ladite capsule métallique (2) revêtue intérieurement et localement de ladite couche adhérente (3),
e) on approvisionne ledit insert (4) et on assemble, par thermoformage, ledit insert (4) et ladite capsule métallique (2) obtenue en d), de manière à rendre ladite couche (3) adhérante audit insert (4).
Ce procédé est schématisé aux figures 3 à 5e.

Selon une autre modalité de l'invention représentée aux figures 6, 7 et 8 à 8c, on peut aussi former sur l'extérieur de ladite capsule métallique une couche (30) semblable à ladite couche (3). Pour cela, on prépare une bande (90), selon la figure 6, et correspondant à la bande (9) de la modalité précédente, qui comprend à la fois une couche (3) sur une face de la bande et une couche (30) sur l'autre face de la bande.

De préférence, on fixe simultanément le capuchon (12) et l'insert (4) à ladite capsule métallique revêtue desdites couches (3) et (30), en chauffant par induction la partie de ladite capsule métallique recouverte desdites couches (3) et (30).

On obtient ainsi des capsules (100), illustrées à titre d'exemple par les figures 7 et 8 à 8c.

### EXEMPLE DE REALISATION

On a fabriqué des capsules (1) selon la figure 1 de hauteur X égale à 60 mm, les autres dimensions (en mm) de la capsule étant portées sur la figure 1.

Pour cela, on a utilisé une bande d'aluminium en alliage de la série 3000 (désignation selon l'Aluminum Association) de 210 µm d'épaisseur, dont les deux faces ont été vernies avec un vernis époxy déposé à 2,5 g/m².

Sur la bande d'aluminium vernie (8) ainsi obtenue, on a déposé par « spot-coating », comme illustré à la figure 4, un vernis liquide (82) destiné à former ladite couche (3) adhérant à la capsule métallique (2), de manière à former une bande (9) revêtue localement et à des endroits prédéterminés d'une couche (3) à 8 g/m² en matière sèche.

Ce vernis avait la composition suivante :
- 87 parties de vernis époxy du commerce à 31 % d'extrait sec,
- 13 parties de dispersion de PP du commerce (MORPRIME ®) à 15% d'extrait sec, soit une couche (3) contenant environ 6.7 % en poids de PP, aux adjuvants de stabilisation près (% pondéral en matière sèche).

La bande ainsi revètue a été séché à 180°C pendant 12 min.

La bande ainsi obtenue a alimenté un dispositif classique de mise eu forme par emboutissage et étirage, ledit dispositif comprenant la découpe de flans (90) alimentant l'outil d'emboutissage et d'étirage. On a ainsi obtenu des capsules métalliques (2) partiellement revêtues intérieurement de ladite couche (3), comme représenté à la figure 5b.

On a approvisionné des inserts filetés en PP, comme représentés à la figure 5c et on les a assemblés aux capsules métalliques (2) à l'aide d'un dispositif comprenant un poinçon (5) et une matrice chauffante (6), comme représenté à la figure 5d.

La température T de la matrice (6) était de 350°C, la pression P exercée entre poinçon et matrice était de 120 daN, et le temps t était de 0,15 s.

D'autres conditions de T,P,t sont possibles, mais il importe d'une part d'avoir un procédé à productivité élevée, et d'autre part, de choisir un couple T-t tel qu'il y ait ramollissement du PP de ladite couche (3) suffisant pour que le PP de la couche (3) puisse adhérer audit insert (4), sans toutefois qu'il y ait risque de détérioration dudit insert (4), notamment par un apport excessif de calories.

On a en outre formé une ligne d'affaiblissement par des ponts ( 11) et inséré un joint (10).

Les capsules obtenues selon l'invention ont été testées sur des bouteilles contenant des liqueurs riches en sucre. Dans tous les cas, l'insert (4) est resté solidaire de la capsule métallique (2), contrairement à ce qui était observé avec les capsules de l'état de la technique.

D'autres essais ont été effectués dans lesquels la couche (3) n'était formée qu'en regard d'une partie seulement de l'insert : en regard de la tête de l'insert, en regard de la jupe de l'insert.

Les essais de décohésion mécanique ont montré que. comme cela était prévisible, le couple limite entraînant la décohésion entre insert (4) et capsule (2) varie selon l'étendue et la position de la couche (3) en regard de l'insert (4) : dans l'ordre, le couple diminue avec une couche (3) soit en regard de la totalité de l'insert, soit en regard de la jupe (43) de l'insert, soit en regard de la tête (42) de l'insert.

Selon la nature des liqueurs conditionnées, il est possible de choisir et de limiter l'étendue de la couche (3) à ce qui est nécessaire pour résoudre le problème posé.

Par ailleurs, les capsules selon l'invention ne présentent pas de surcoùt significatif par rapport aux capsules de l'état de la technique : le coût des matières constituant la couche (3) est faible compte tenu de la faible épaisseur de la couche (3) et de sa surface limitée. et l'opération de vernissage s'insère elle-même dans le processus standard de fabrication.

## Revendications

1. Capsule de bouchage (1,100) à insert plastique, pour bouchage de récipients à vis, comprenant une capsule métallique (2) constituée d'une tête et d'une jupe, un insert fileté (4) en matière plastique positionné à l'intérieur de ladite capsule métallique et solidarisé avec celle-ci par un moyen de fixation, **caractérisée en ce que** ledit moyen de fixation est constitué par une couche (3) adhérant à ladite capsule métallique (2) s'étendant sur tout ou partie de la partie de ladite capsule métallique en regard dudit insert, **en ce que** ladite couche (3) comprend de ladite matière plastique à l'état divisé, et **en ce qu'**elle est thermoscellée audit insert (4).

2. Capsule selon la revendication 1 dans laquelle ladite couche (3) s'étend sur toute la partie de ladite capsule métallique (2) en regard dudit insert (4).

3. Capsule selon une quelconque des revendications 1 à 2 dans laquelle ledit insert (4) est en polyoléfine, de préférence en PE ou en PP, et dans laquelle ladite couche comprend au moins 3 % en poids de ladite polyoléfine.

4. Capsule selon la revendication 3 dans laquelle ladite couche (3) est un vernis thermodurcissable comprenant de 5 à 30% en poids de ladite polyoléfine.

5. Capsule selon la revendication 4 dans laquelle ledit vernis est un vernis époxy.

6. Capsule selon la revendication 5 dans laquelle ladite capsule métallique (2) comprend un revêtement intérieur (21) formé d'une couche de vernis époxy.

7. Capsule selon une quelconque des revendications 1 à 6 dans laquelle ladite capsule métallique (2) est en aluminium, en fer, en étain, ou matériau multicouches comprenant une couche intérieure métallique.

8. Capsule selon la revendication 7 comprenant un joint rapporté (10).

9. Capsule selon la revendication 7 dans laquelle ledit insert (4) comprend un système auto-jointant.

10. Capsule selon une quelconque des réveudications 1 à 9 comprenant des moyens destinés à faciliter la preauère ouverture, et de préférence au moins une ligne d'affaiblissement.

11. Capsule selon une quelconque des revendications 1 à 10 comprenant un capuchon extérieur (12) fixé à ladite capsule métallique (2) grâce à une couche externe (30) analogue à la dite couche (3).

12. Procédé de fabrication de capsules de bouchage (1,100) à insert plastique, pour bouchage de récipients à vis, comprenant une capsule métallique (2) constituée d'une tête et d'une jupe, un insert fileté (4) en matière plastique positionné à l'intérieur de ladite capsule métallique et solidarisé avec celle-ci par un moyen de fixation, ledit moyen de fixation étant constitué par une couche (3) adhérant à ladite capsule métallique (2) s'étendant sur tout ou partie de la partie de ladite capsule métallique en regard dudit insert, ladite couche (3) comprenant de ladite matière plastique à l'état divisé, et étant thermoscellée audit insert (4), procédé dans lequel:
a) on approvisionne de *la* bande ou feuille métallique (7) destinée à former de façon connue en elle-même ladite capsule métallique,
b) de préférence, on forme sur la totalité de la face « intérieure » de ladite bande ou feuille, de manière connue eu elle-même, un revêtement (21) de vernis, destiné à permettre la mise en forme de ladite bande ou feuille métallique, notamment par emboutissage et étirage,
c) on forme ensuite, par dépôt repéré ou « spot-coating », ladite couche (3) sur la partie de ladite face « intérieure » destinée à se trouver, en regard de tout ou partie dudit insert (4),
d) on met en forme la feuille ou bande (9) obtenue en c) de manière à obtenir, de manière connue en elle-même, ladite capsule métallique (2) revêtue intérieurement et localement de ladite couche adhérente (3),
e) on approvisionne ledit insert (4) et on assemble, par thermoformage, ledit insert (4) et ladite capsule métallique obtenue en d), de manière à rendre ladite couche (3) adhérante audit insert (4).

## Claims

1. Sealing cap (1, 100) with a plastic insert for closing screw top receptacles comprising a metal cap (2) composed of a head and a skirt, a threaded plastic insert (4) placed inside the said metal cap and rigidly fixed to it by an attachment means, **characterized in that** the said attachment means consist of a coat (3) bonded to the said metal cap (2) extending over all or part of the said metal cap facing the said insert, **in that** the said coat (3) comprises the said plastic material in the divided state, and that it is heat sealed to the said insert (4).

2. Cap according to claim 1, in which the said coat (3) extends over the entire surface of the said metal cap (2) facing the said insert (4).

3. Cap according to either of claims 1 and 2, in which the said insert (4) is made of polyolefine, preferably PE or PP, and in which the said coat comprises at least 3% by weight of the said polyolefine.

4. Cap according to claim 3, in which the said coat (3) is a thermosetting varnish comprising 5 to 30% by weight of the said polyolefine.

5. Cap according to claim 4 in which the said varnish is an epoxy varnish.

6. Cap according to claim 5, in which the said metal cap (2) comprises an inner coating (21) formed of a coat of epoxy varnish.

7. Cap according to any one of claims 1 to 6, in which the said metal cap (2) is made of aluminum, iron or tin, or a multi-coat material comprising a metal inner coat.

8. Cap according to claim 7, including an add-on seal (10).

9. Cap according to claim 7 in which the said insert (4) comprises a self-sealing system.

10. Cap according to any one of claims 1 to 9, comprising means of facilitating the first opening and preferably at least one line of weakness.

11. Cap according to any one of claims 1 to 10, comprising an outer cap (12) fixed to the said metal (2) cap by means of an external coat (30) similar to the said coat (3).

12. Process for manufacturing sealing caps (1, 100) with a plastic insert for closing screw top receptacles comprising a metal cap (2) composed of a head and a skirt, a threaded plastic insert (4) placed inside the said metal cap and rigidly fixed to it by an attachment means, said attachment means consisting of a coat (3) bonded to the said metal cap (2) extending over all or part of the said metal cap facing the said insert, said coat (3) comprising the said plastic material in the divided state, and that it is heat sealed to the said insert (4), process in which:
a) the metal strip or sheet (7) from which the said metal cap will be formed in a manner known in itself, is supplied,
b) preferably, a coat of varnish (21) is formed on the entire "inner" surface of the said strip or sheet, designed to facilitate shaping of the said metal strip or sheet, particularly by stamping and drawing,
c) the said bonding coat (3) is then formed on the said "inner" face which will eventually face all or some of the said insert (4), by spot coating,
d) the sheet or strip (9) obtained in c) is then shaped in order to obtain the said metal cap (2) coated locally on the inside by the said bonding coat (3), in a manner known in itself,
e) in the next step, the said insert (4) and the said metal cap (2) obtained in d) are assembled by thermoforming, in order to make the said coat (3) bond to the said insert (4).

## Patentansprüche

1. Verschlusskapsel (1, 100) mit Plastikeinsatz zum Verschließen schraubbarer Behälter, mit einer Metallkapsel (2) bestehend aus Kapselkopf und Kapselmantel und einem Gewindeeinsatz (4) aus Kunststoff, der innerhalb der Metallkapsel positioniert und durch ein Befestigungsmittel mit dieser fest verbunden ist, **dadurch gekennzeichnet, dass** das Befestigungsmittel durch eine an der Metallkapsel (2) haftende Schicht (3) gebildet ist, die sich ganz oder teilweise über den dem Einsatz gegenüberliegenden Teil der Metallkapsel erstreckt, die Schicht (3) Kunststoff im zerteilten Zustand enthält und mit dem Einsatz (4) thermoversiegelt ist.

2. Kapsel nach Anspruch 1, bei der sich die Schicht (3) über den ganzen dem Einsatz (4) gegenüberliegenden Teil der Metallkapsel (2) erstreckt.

3. Kapsel nach einem der Ansprüche 1 bis 2, bei der der Einsatz (4) aus Polyolefin, vorzugsweise aus PE oder aus PP besteht und bei der die Schicht mindestens 3 Masse-% Polyolefin enthält.

4. Kapsel nach Anspruch 3, bei der die Schicht (3) ein wärmehärtender Lack ist, der 5 bis 30 Masse-% Polyolefin enthält.

5. Kapsel nach Anspruch 4, bei der der Lack ein Epoxylack ist.

6. Kapsel nach Anspruch 5, bei der die Metallkapsel (2) eine Innenbeschichtung (21) aufweist, die aus einer Epoxylackschicht besteht.

7. Kapsel nach einem der Ansprüche 1 bis 6, bei der die Metallkapsel (2) aus Aluminium, Eisen, Zinn oder einem mehrschichtigen Werkstoff mit einer metallischen Innenschicht besteht.

8. Kapsel nach Anspruch 7 mit einer aufgesetzten Dichtung (10).

9. Kapsel nach Anspruch 7, bei der der Einsatz (4) ein selbstdichtendes System aufweist.

10. Kapsel nach einem der Ansprüche 1 bis 9, mit Mitteln zur Erleichterung des erstmaligen Öffnens und vorzugsweise mindestens einer Schwächungslinie.

11. Kapsel nach einem der Ansprüche 1 bis 10, mit einer Außenkappe (12), die durch eine der Schicht (3) entsprechende Außenschicht (30) an der Metallkapsel (2) befestigt ist.

12. Verfahren zur Herstellung von Verschlusskapseln (1, 100) mit Plastikeinsatz zum Verschließen schraubbarer Behälter, mit einer Metallkapsel (2) bestehend aus Kapselkopf und Kapselmantel und einem Gewindeeinsatz (4) aus Kunststoff, der innerhalb der Metallkapsel positioniert und durch ein Befestigungsmittel mit dieser fest verbunden ist, wobei das Befestigungsmittel durch eine an der Metallkapsel (2) haftende Schicht (3) gebildet ist, die sich ganz oder teilweise über den dem Einsatz gegenüberliegenden Teil der Metallkapsel erstreckt, die Schicht (3) Kunststoff im zerteilten Zustand enthält und mit dem Einsatz (4) thermoversiegelt ist, Verfahren, bei dem
a) Metallband oder -folie (7) bereitgestellt wird, um in an sich bekannter Weise die Metallkapsel auszubilden,
b) vorzugsweise auf der gesamten "inneren" Fläche des Bandes oder der Folie in an sich bekannter Weise eine Beschichtung (21) aus Lack hergestellt wird, die das Formen des Metallbandes oder der Metallfolie insbesondere durch Tiefziehen und Recken ermöglichen soll,
c) dann durch lokalisiertes Aufbringen oder "spot-coating" die Schicht (3) auf jenem Teil der "inneren" Fläche hergestellt wird, der ganz oder teilweise dem Einsatz (4) gegenüberliegen soll,
d) die in c) hergestellte Folie oder das Band (9) so geformt wird, dass in an sich bekannter Weise die innen lokalisiert mit der Haftschicht (3) versehene Metallkapsel (2) erhalten wird,
e) der Einsatz (4) bereitgestellt wird und dieser Einsatz (4) und die in d) erhaltene Metallkapsel so durch Thermoformen zusammengefügt werden, dass die Schicht (3) am Einsatz (4) haftet.
